# DEMANDE DE BREVET EUROPEEN

(11) **EP 1 113 129 A1**
(43) Date de publication de la demande: **04.07.2001**
(21) Numéro de dépôt: 00403656.2
(22) Date de dépôt: 22.12.2000
(51) Int. Cl.: E05B 15/02

(54) **Gâche réglable pour serrure**

(30) Priorité: 23.12.1999 FR 9916425
(71) Demandeur: PICARD, 80210 Feuquières en Vimeu (FR)
(72) Inventeur: Bertaux, Gilles, 14600 Equemauville (FR); Descaudin, William, 80210 Feuquieres en Vimeu (FR)
(74) Mandataire: Dawidowicz, Armand

(57) **Abrégé**

L'invention concerne une gâche réglable constituée d'un boîtier (2) destinée à être fixé sur un encadrement de porte, comportant au moins un logement de réception (4) d'un pêne demi-tour (3) d'une serrure montée sur une porte, une butée (5) étant montée mobile et blocable à l'intérieur du logement (4) de manière à permettre la mise en pression de ladite butée (5) contre le pêne (3) correspondant en position de fermeture et son maintien à cette position.

L'invention consiste en ce que ladite butée (5) est constituée par une plaquette en forme de L dont une branche (5a) est maintenue sur la paroi du boîtier (2) de gâche opposée à l'ouverture du logement de réception (4) du pêne (3), et dont l'extrémité de l'autre branche (5b) est agencée pour venir en appui contre le pêne (3) dans ledit logement (4).

Application aux serrures.

## Description

La présente invention concerne une gâche destinée à être posée sur un encadrement de porte et comportant au moins un logement pour recevoir un pêne d'une serrure montée sur la porte, ce logement de réception étant réalisé dans un coffre extérieur pouvant être fixé sur l'encadrement.

Une gâche a donc pour rôle de recevoir le ou les pênes dormants d'une serrure afin de solidariser la porte à l'huisserie. De plus, il convient que la porte soit maintenue en pression sur ses joints de manière à éviter les vibrations et l'étanchéité, en particulier contre les courants d'air.

Ainsi, l'efficacité d'une serrure tant du point de vue de la protection que de l'étanchéité dépend en particulier du réglage de la gâche. Aussi, la pose nécessite très souvent de nombreux essais avant de trouver la bonne position de la gâche. De plus, lorsqu'il existe des jeux entre la porte et l'encadrement, le réglage de la gâche s'avère encore plus difficile.

On connaît par FR-A-2 614 061, une gâche dont chaque logement est pourvu d'un rouleau monté autour d'un axe fixe et contre lequel un pêne demi-tour vient buter lors de la fermeture, les rouleaux et les axes étant portés par une pièce support indépendante du boîtier de gâche et qui est fixée sur le dormant dans une position pour laquelle lorsque la porte est fermée les pênes demi-tour s'enclenchent derrière les rouleaux, ladite pièce support et le boîtier de gâche étant pourvus de moyens d'indexation complémentaires destinés à placer le boîtier de gâche dans la position pour laquelle tous les pênes pénètrent dans leur trou de gâche.

Un tel système permet donc de régler les rouleaux par rapport au boîtier de la gâche. Cependant, il n'y a pas de réglage indépendant pour les pênes dormants et le pêne demi-tour, la mise en pression de la porte par le demi-tour étant effectuée par un déplacement complet de la gâche ou par le déplacement d'une partie de la gâche qui fait office d'empennage pour le demi-tour mais aussi pour les pênes dormants.

Sur d'autres types de gâches, il est parfois impossible d'effectuer un réglage complet de la gâche et on est obligé soit de limer les empennages soit de caler la serrure pour obtenir une pression correcte sur les joints.

On a proposé également dans le document FR-A-2 641 308 une gâche à réglage simple et rapide comportant au niveau de chaque logement de réception des pênes, une butée montée mobile à l'intérieur du logement à l'aide de moyens de réglage pouvant être actionnés de l'extérieur du coffre de la gâche, ces moyens de réglage étant agencés pour permettre une mise en pression de la butée contre le pêne correspondant en position de fermeture. Cette butée se présente sous la forme d'un étrier en U, le pêne se logeant dans l'espace entre les branches du U et des moyens de réglage de cette butée sont constitués par des moyens de traction et de poussée qui déplacent l'étrier jusqu'à ce qu'il vienne en appui contre le pêne.

Un tel dispositif reste complexe dans la mesure où le pêne doit pouvoir se loger dans l'étrier.

La présente invention a pour objet une gâche réglable constituée d'un boîtier destinée à être fixé sur un encadrement de porte, comportant au moins un logement de réception d'un pêne demi-tour de serrure montée sur une porte, une butée étant montée mobile et blocable à l'intérieur du logement de manière à permettre la mise en pression de ladite butée contre le pêne correspondant en position de fermeture et son maintien à cette position, caractérisée en ce que ladite butée est constituée par une plaquette en forme de L dont une branche est maintenue réglable sur la paroi du boîtier de gâche opposée à l'ouverture du logement de réception du pêne, et dont l'extrémité de l'autre branche est agencée pour venir en appui contre le pêne dans ledit logement.

Ainsi, de manière avantageuse, on obtient une gâche dans laquelle le réglage s'effectue facilement par simple positionnement réglable de la plaquette le long de la paroi du boîtier où elle est fixée.

De manière avantageuse, la branche de la butée servant à sa fixation dans le boîtier comporte une lumière de réglage positionnée en regard d'un orifice traversant ménagé dans la paroi du boîtier, des moyens de réglage et de blocage en position de ladite branche étant engagés au travers de ladite lumière et dudit orifice et étant actionnables depuis l'extérieur de la paroi latérale dudit boîtier opposée à l'ouverture du logement de réception.

Ces moyens de réglage et de blocage sont constitués par une vis traversant ledit orifice de la paroi du boîtier puis ladite lumière et dont la tige filetée coopère à l'intérieur du boîtier dans le logement de réception avec un écrou, une rondelle de frein étant interposée entre l'écrou et la butée de telle sorte que le dévissage de la vis permet de déplacer la butée le long de sa lumière et le vissage de la vis maintient fixe ladite butée.

Ainsi, lorsqu'on souhaite procéder au réglage, la manoeuvre est simple. De plus, le réglage de ladite butée est caché, ne se trouvant pas sur la face avant du boîtier mais sur une face latérale.

Selon une première forme de réalisation, la branche de la butée en appui sur le pêne est recourbée de manière à définir sensiblement un cylindre de section circulaire. On assure ainsi une fermeture douce comme avec une serrure comportant des rouleaux.

Selon une deuxième forme de réalisation, l'extrémité de la branche de la butée venant en appui sur le pêne est agencée de manière à définir un axe autour duquel est monté tourillonnant au moins un rouleau.

Cette forme de réalisation permet de conserver avantageusement tous les avantages des gâches munies de rouleaux au niveau de l'ouverture des logements de réception des pênes.

L'invention a également pour objet une serrure comportant une telle gâche.

On décrira maintenant l'invention plus en détail en référence au dessin dans lequel :
La figure 1 représente une vue en coupe transversale d'une serrure munie d'une gâche selon une première forme de réalisation de l'invention ;
La figure 2 représente une vue en coupe transversale d'une serrure munie d'une gâche selon une deuxième forme de réalisation de l'invention.

Une serrure selon l'invention comporte un boîtier de pêne 1 fixé sur la face intérieure du battant de porte le long de son bord vertical et comportant au moins un pêne demi-tour 3 et une gâche constituée d'un boîtier 2 fixé sur un encadrement de porte.

Le boîtier 2 peut être constitué, par exemple d'un profilé 21 dont l'une des ailes 21a permet la fixation sur l'encadrement de porte, ladite aile 21a comportant également au moins une ouverture ou un trou de gâche 21b pour recevoir le pêne demi-tour 3.

Un profilé 22 peut s'encastrer dans le profilé 21 pour fermer le boîtier 2, l'une des ailes 22a du profilé 22 comportant un trou de gâche 22b en correspondance avec celui du profilé 21.

Le boîtier 2 comporte donc au moins un logement de réception 4 du pêne 3 dont l'ouverture est définie par les trous de gâche 21b et 22b. Dans ce logement 4, on met en place une butée 5 montée mobile et blocable à l'intérieur du logement 4 de manière à permettre la mise en pression de ladite butée 5 contre le pêne 3 correspondant en position de fermeture et son maintien à cette position.

La butée 5 est constituée par une plaquette en forme de L dont une branche 5a est maintenue sur la paroi du boîtier 2 de gâche opposée à l'ouverture du logement de réception 4 du pêne 3.

La branche 5a présente une lumière oblongue 6 positionnée en regard d'un orifice 7 traversant ménagée dans la paroi du boîtier 2 opposée à celle comportant le trou de gâche 21 b ou ouverture du logement de réception 4. La branche 5a est maintenue contre ladite paroi du boîtier 2 par l'intermédiaire d'une vis 8 engagée au travers de l'orifice 7 puis de la lumière 6, sa tige filetée coopérant à l'intérieur du boîtier 2 avec un écrou 9, une rondelle frein 10 étant interposée entre l'écrou 9 et la branche 5a. Lorsqu'on visse la vis 8, on serre l'écrou 9 contre la rondelle frein 10 et donc contre la lumière 6 maintenant celle-ci bloquée conter la paroi du boîtier 2 puis lorsqu'on dévisse la vis 8 on desserre l'écrou 9 de la rondelle frein 10 et la branche 5a de la butée 5 peut coulisser le long de ladite lumière 6.

L'extrémité de l'autre branche 5b de la plaquette formant butée 5 est agencée pour venir en appui contre le pêne 3 dans le logement 4 en position de fermeture.

L'extrémité de cette branche 5b est de préférence recourbée de manière à former un cylindre 11 de section circulaire contre lequel est en appui le pêne 3.

Si un réglage s'avère nécessaire lors du montage de la gâche, il suffit d'actionner le système vis-écrou pour pouvoir faire coulisser la butée 5 jusqu'à une position adéquate.

Ce réglage s'effectue facilement, la vis 8 étant accessible depuis la paroi latérale du boîtier 2

A la figure 2 est représentée une variante de réalisation, dans laquelle l'extrémité de la branche 5b est agencée pour créer un axe 12 sur lequel peut tourillonner un rouleau 13. En particulier, l'extrémité de ladite branche 5b présente à ses deux extrémités deux ergots 14 définissant une rainure d'engagement de l'axe 12 du rouleau 13.

## Revendications

1. Gâche réglable constituée d'un boîtier (2) destinée à être fixé sur un encadrement de porte, comportant au moins un logement de réception (4) d'un pêne demi-tour (3) d'une serrure montée sur une porte, une butée (5) étant montée mobile et blocable à l'intérieur du logement (4) de manière à permettre la mise en pression de ladite butée (5) contre le pêne (3) correspondant en position de fermeture et son maintien à cette position,
caractérisée en ce que ladite butée (5) est constituée par une plaquette en forme de L dont une branche (5a) est maintenue sur la paroi du boîtier (2) de gâche opposée à l'ouverture du logement de réception (4) du pêne (3), et dont l'extrémité de l'autre branche (5b) est agencée pour venir en appui contre le pêne (3) dans ledit logement (4).

2. Gâche selon la revendication 1,
caractérisée en ce que la branche (5a) de la butée servant à sa fixation dans le boîtier (2) comporte une lumière de réglage (6) positionnée en regard d'un orifice traversant (7) ménagé dans la paroi du boîtier (2), des moyens de réglage et de blocage en position de ladite branche (5a) étant engagés au travers de ladite lumière (6) et dudit orifice (7) et étant actionnables depuis l'extérieur de la paroi latérale dudit boîtier (2).

3. Gâche selon la revendication 2,
caractérisée en ce que les moyens de réglage et de blocage sont constitués par une vis (8) traversant ledit orifice (7) de la paroi du boîtier (2) puis ladite lumière (6) et dont la tige filetée coopère à l'intérieur du boîtier (2) dans le logement (4) avec un écrou (9), une rondelle de frein (10) étant interposée entre l'écrou (9) et la butée (5) de telle sorte que le dévissage de la vis (8) permet de déplacer la butée (5) le long de sa lumière (6) et le vissage de la vis (8) maintient fixe ladite butée (5).

4. Gâche selon l'une des revendications 1 à 3,
caractérisée en ce que l'extrémité de la branche (5b) de la butée (5) en appui sur le pêne (3) est recourbée de manière à définir sensiblement un cylindre (11) de section circulaire.

5. Gâche selon l'une des revendications 1 à 3,
caractérisée en ce que l'extrémité de la branche (5b) de la butée (5) venant en appui sur le pêne (3) est agencé de manière à définir un axe (12) autour duquel est monté tourillonnant au moins un rouleau (13).

6. Gâche selon la revendication 5,
caractérisée en ce que l'extrémité de ladite branche 5b présente à ses deux extrémités deux ergots 14 définissant une rainure d'engagement de l'axe 12 du rouleau 13.

7. Serrure du type comportant un boîtier (1) renfermant au moins un pêne demi-tour (3),
caractérisée en ce qu'elle comporte une gâche selon l'une des revendications 1 à 6.
